# EUROPÄISCHE PATENTSCHRIFT

(11) **EP 3 275 556 B1**
(45) Veröffentlichungstag und Bekanntmachung des Hinweises auf die Patenterteilung: **16.10.2019**
(21) Anmeldenummer: 16182018.8
(22) Anmeldetag: 29.07.2016
(51) Int. Cl.: B05B 11/00, A45D 34/04

(54) **FLÜSSIGKEITSSPENDER**
LIQUID DISPENSER
DISTRIBUTEUR DE LIQUIDE

(43) Veröffentlichungstag der Anmeldung: 31.01.2018
(73) Patentinhaber: Aptar Radolfzell GmbH, 78315 Radolfzell (DE)
(72) Erfinder: Baumann, Tobias, 78465 Konstanz (DE)
(74) Vertreter: Patentanwaltskanzlei Cartagena

(56) Entgegenhaltungen:
- WO-A1-2015/003762
- WO-A1-2015/070935
- WO-A1-2016/009192
- WO-A2-2012/129318
- WO-A2-2015/128572

## Beschreibung

### ANWENDUNGSGEBIET UND STAND DER TECHNIK

Die Erfindung betrifft einen Flüssigkeitsspender für den Austrag von pharmazeutischen oder kosmetischen Flüssigkeiten sowie ein Set umfassen einen solchen Flüssigkeitsspender nach den Oberbegriffen der Ansprüche 1 und 15.

Die Erfindung betrifft dabei insbesondere Flüssigkeitsspender, die eine Stiftform aufweisen mit einem in Richtung einer Haupterstreckungsrichtung langgestreckten Gehäuse, an dessen Ende die Austragöffnung vorgesehen ist, wobei diese Flüssigkeitsspender ähnlich einem Schreibstift zwischen Daumen, Zeigefinger und Mittelfinger geführt werden können, um Flüssigkeit auszutragen. Gattungsgemäße Spender verfügen über einen Flüssigkeitsspeicher sowie über eine Pumpeinrichtung, um Flüssigkeit vom Flüssigkeitsspeicher zur Austragöffnung zu fördern.

Gattungsgemäße Spender und insbesondere solche in Stiftform sind insbesondere zum Austrag von kosmetischen Flüssigkeiten gut geeignet, da sie aufgrund der stiftähnlichen Handhabung einen besonders präzisen Austrag betreffend Austragmenge und Austragstelle ermöglichen.

Ein typischer Flüssigkeitsspender in Stiftform ist beispielsweise aus der DE 102011007405 A1 bekannt. Der darin offenbarte Flüssigkeitsspender verfügt über einen Flüssigkeitsspeicher, der integraler Bestandteil des Spenders ist und mit diesem zusammen einen Einweg-Artikel darstellt. Andere typische Spender sind z.B. in WO 2015/070935 A1 und WO 2015/003762 A1 offenbart.

### AUFGABE UND LÖSUNG

Aufgabe der Erfindung ist es, einen Flüssigkeitsspender zur Verfügung zu stellen, der es gestattet, Teile des Spenders nach Entleerung des Flüssigkeitsspeichers wiederzuverwenden.

Hierfür wird ein Flüssigkeitsspender für den Austrag von pharmazeutischen oder kosmetischen Flüssigkeiten vorgeschlagen, der wie folgt ausgestaltet ist: Der Flüssigkeitsspender weist einen Flüssigkeitsspeicher zur Aufnahme der Flüssigkeit vor dem Austrag auf. Er weist weiterhin eine Austragöffnung zum Austrag der Flüssigkeit sowie eine Pumpeinrichtung mit Betätigungsfläche zur manuellen Betätigung der Pumpeinrichtung auf, mittels derer Flüssigkeit aus dem Flüssigkeitsspeicher zur Austragöffnung gefördert werden kann.

Der Flüssigkeitsspeicher ist innerhalb einer wechselbaren Containereinheit vorgesehen, die an eine Haupteinheit, umfassend die Pumpeinrichtung und vorzugsweise auch die Austragöffnung, ankoppelbar und von dieser abkoppelbar ist. Hierfür verfügen die Containereinheit und die Haupteinheit über eine Kopplungseinrichtung, mittels derer die Containereinheit durch Andrücken an die Haupteinheit alternierend an diese ankoppelbar und von dieser lösbar ist. Diese Kopplungseinrichtung verfügt über zwei Kopplungsteileinrichtungen, wobei eine Kopplungsteileinrichtung an der Containereinheit und eine Kopplungsteileinrichtungen an der Haupteinheit vorgesehen ist.

Bei einem erfindungsgemäßen Flüssigkeitsspender ist somit die genannte Containereinheit als Wechseleinheit vorgesehen. Während die Haupteinheit, umfassend die Pumpeinrichtung und vorzugsweise auch die Austragöffnung, bestimmungsgemäß für eine längere Verwendung vorgesehen sind, ist die Containereinheit, die den Flüssigkeitsspender umfasst, dafür vorgesehen, ausgetauscht zu werden. Dies gestattet es zum einen, eine bereits vollständig entleerte Containereinheit gegen eine neue, volle Containereinheit auszutauschen. Darüber hinaus ist es dem Nutzer hierüber auch möglich, verschiedene Container mit gattungsgleichem, jedoch unterschiedlichem Inhalt, beispielsweise verschiedenen Sorten Make-up, anlassbezogen im Wechsel zu verwenden.

Gegenstand der Erfindung ist insbesondere, wie die Kopplungseinrichtung zum Ankoppeln der Containereinheit funktioniert. Diese Kopplungseinrichtung ist dafür ausgebildet, durch eine Kraftbeaufschlagung der Containereinheit in Richtung der Haupteinheit sowohl das Ankoppeln als auch das Abkoppeln der Containereinheit zu gestatten. Somit ist sowohl zum Ankoppeln als auch zum Abkoppeln eine übereinstimmende Kraftbeaufschlagung der Containereinheit vorgesehen. Da der Flüssigkeitsspender vorzugsweise eine Stiftform aufweist, entspricht der Ablauf zum Ankoppeln und Abkoppeln dementsprechend quasi dem Ablauf, mit dem bei Druckkugelschreibern im Wechsel die Schreibspitze ausgefahren und wieder eingefahren werden kann.

Dieser Ablauf ist insbesondere zweckmäßig, wenn die Haupteinheit über einen Aufnahmeschacht verfügt, in den die Containereinheit eingesetzt wird. Ein solcher Aufnahmeschacht stabilisiert die angekoppelte Containereinheit und kann durch seine Ausgestaltung als Teil der Haupteinheit hochwertiger gestaltet sein als Außenwandungen der bestimmungsgemäß wechselbaren Containereinheit.

Wenn so ein Aufnahmeschacht an der Haupteinheit vorgesehen ist, so würde eine Kopplungseinrichtung, die zum Abkoppeln der Containereinheit eine Kraftbeaufschlagung in einer der Einschubrichtung entgegengesetzten Trennrichtung vorsieht, es erforderlich machen, dass die Containereinheit in relevantem Maße aus dem Aufnahmeschacht herausragt, um zum Zwecke des Wechsel ergriffen werden zu können.

Bei der Gestaltung mit einer sowohl zum Ankoppeln als auch zum Abkoppeln vorgesehenen Druckbeaufschlagung der Containereinheit in Richtung der Haupteinheit kann die Containereinheit im angekoppelten Zustand sich hingegen in einer gegenüber dem Rand des Aufnahmeschachtes zurückgesetzten Position befinden und dennoch durch die Öffnung des Aufnahmeschachtes hindurch abkoppelbar sein. Vorzugsweise beträgt das Maß, um das das Ende der Containereinheit zurückgesetzt ist, einige Millimeter.

Alternativ zu einer derartigen versenkten Anordnung der Containereinheit im Aufnahmeschacht kann diese jedoch auch in geringem Maße herausragen. Dies kann insbesondere zweckmäßig sein, um von außen erkennen zu können, welcher Art eine Containereinheit eingesetzt ist. Hierfür können verschiedene Containereinheiten an ihrem aus dem Aufnahmeschacht herausragenden Teilbereich eine Farbcodierung aufweisen. Auch eine endseitige Beschriftung des Containers ist jedoch denkbar, so dass man die Art der eingesetzten, gegebenenfalls in einer zurückgesetzten Position befindlichen Containereinheit an dieser im Aufnahmeschacht noch sichtbaren endseitigen Stirnfläche erkennen kann.

Die beiden Kopplungsteileinrichtungen sind derart aufeinander abgestimmt, dass sie in einem ineinander eingeschobenen Zustand gegeneinander um eine Drehachse drehbar sind. Die entsprechende Drehachse wird vorzugsweise durch die Geometrie der Kopplungsteileinrichtungen definiert. Alternativ oder zusätzlich können einen Innenwandung des Aufnahmeschachtes und eine Außenwandung der Containereinheit kreisrund ausgestaltet und mit nahezu identischem Durchmesser versehen sein, so dass diese Wandungen die Drehachse definieren.

Vorzugsweise ist an einer der Kopplungsteileinrichtungen mindestens eine Haltenocke vorgesehen und an der anderen Kopplungsteileinrichtung ist eine korrespondierende Haltestruktur mit in Umfangsrichtung durch Unterbrechungen unterbrochene Anschlagsflächen vorgesehen, so dass die Kopplungsteileinrichtungen in einer Relativdrehstellung in Richtung der Drehachse voneinander gelöst werden können, wenn die Haltenocke mit einer Unterbrechung fluchtet. In einer anderen Relativdrehstellung, in der die Haltenocke mit einer Anschlagsfläche fluchtet, sind die Kopplungsteileinrichtungen dagegen gegen axiales Auseinanderziehen gesichert.

Gemäß dieser Weiterbildung ist somit vorgesehen, dass zum Zwecke der formschlüssigen Kopplung an einer der Kopplungsteileinrichtungen, vorzugsweise an der Kopplungsteileinrichtung auf Seite der Haupteinheit, Anschlagsflächen vorgesehen sind, die durch Unterbrechungen voneinander getrennt sind. Die auf Seiten der anderen Kopplungsteileinrichtung, also vorzugsweise an der Containereinheit, vorgesehene Haltenocke ist in einer Drehstellung fluchtend zu den Unterbrechungen angeordnet, so dass sie hinter jene Unterbrechungen eintauchen kann. In einer anderen Drehstellung fluchtet sie dann mit den Anschlagsflächen, so dass sie somit gegen unmittelbares Herausziehen formschlüssig gesichert ist.

Grundsätzlich reicht eine Haltenocke aus. Es können jedoch auch mehr Haltenocken vorgesehen sein, die in Umfangsrichtung gegeneinander versetzt sind, insbesondere zwei Haltenocken auf einander gegenüberliegenden Seiten oderfürjede Anschlagsfläche jeweils eine zugeordnete Haltenocke.

An mindestens einer der Kopplungsteileinrichtungen ist vorzugsweise eine verzahnungsartige Rampenstruktur und an der anderen Kopplungseinrichtung eine hierzu korrespondierende Gegenfläche vorgesehen, durch die die beiden Kopplungseinrichtungen gegeneinander um die Drehachse in eine definierte Sollrelativdrehstellung verdreht werden, wenn sie axial aufeinander zu gedrückt werden. Die Anzahl der in eine der Drehrichtungen wirkenden Einzelrampen der Rampenstruktur stimmt dabei vorzugsweise mit der Summe der Unterbrechungen und der zwischen ihnen vorgesehenen Unterbrechungen überein. Insbesondere vorzugsweise handelt es sich um vier oder mehr in gleicher Drehrichtung angeordnete Rampen an der verzahnungsartigen Rampenstruktur.

Vorzugsweise ist nicht nur eine Rampenstruktur an einer Kopplungsteileinrichtung vorgesehen, sondern es ist auch die korrespondierende Gegenfläche in Form einer Rampenstruktur vorgesehen. Diese aufeinander zu weisenden Strukturen, die vorzugsweise in Art einer Stirnverzahnung ausgebildet sind, gelangen in Eingriff miteinander, wenn die Containereinheit ausgehend vom angekoppelten oder abgekoppelten Zustand so weit als möglich an die Kopplungsteileinrichtung der Haupteinheit angepresst wird. Diese Soll-Relativstellungen gestatten es, die beiden Kopplungsteileinrichtungen gezielt bezogen auf die Umfangsrichtung zueinander auszurichten, um durch das Anpressen der Kopplungsteileinrichtungen aneinander eine definierte Drehstellung zu bewirken, in der je nach Position der mindestens einen Haltenocke bei einer anschließenden Beabstandung entweder das Einfädeln der Haltenocke in eine Unterbrechung oder das Aufsetzen der Haltenocke auf einer Anschlagsfläche die Folge ist. Da vorzugsweise je ein Zahn der verzahnungsartigen Rampenstruktur zu jeweils einer SollRelativdrehstellung führt, ist vorzugsweise eine korrespondierende Zahl von Unterbrechungen und Anschlagsflächen vorgesehen.

An der Haltestruktur sind vorzugsweise in Umfangsrichtung erstreckte schräggestellte Gleitflächen jeweils zwischen den Unterbrechungen und den Anschlagsflächen vorgesehen, wobei in den genannten Sollrelativdrehstellungen die Haltenocke derart relativ zur Haltestruktur ausgerichtet ist, dass sie mit einer der Gleitflächen fluchtet.

Die Gleitflächen sorgen dafür, dass die Haltenocke oder die Haltenocken, wenn sie auf die Haltestruktur zu bewegt wird, aus den Übergangsbereichen zwischen Anschlagsflächen und Unterbrechungen leicht in Umfangsrichtung versetzt werden, um entweder auf einer Anschlagsfläche aufzusetzen oder in eine Unterbrechung eingeschoben zu werden, so dass die Haupteinheit und die Containereinheit voneinander getrennt werden können.

Der bestimmungsgemäße Ablauf bei einer Gestaltung mit einer der bereits erwähnten Rampenstruktur, die Soll-Relativdrehstellungen verursacht, und den beschriebenen Gleitflächen ist der Folgende: Wenn die Containereinheit zum Zwecke des Koppelns erstmals an die Haupteinheit angepresst wird, so durchquert die Haltenocke dabei eine der zwischen den Anschlagsflächen vorgesehenen Unterbrechungen.

Wenn die hierfür erforderliche Relativdrehstellung zwischen der Haupteinheit und der Containereinheit einer der Soll-Relativdrehstellungen entsprechen würde, so würde das nachfolgende Anpressen der Kopplungsteileinrichtungen kein Verdrehen der Containereinheit und der Haupteinheit gegeneinander verursachen, so dass eine nachfolgende in Axialtrennrichtung wirkende Kraft dazu führen würde, dass die Containereinheit sich wieder von der Haupteinheit lösen würde.

Die Drehstellung, in der die Haltenocke durch die Unterbrechung geführt werden kann, ist daher eine, die anschließend aufgrund der Rampenstruktur und der Gegenflächen ein leichtes Verdrehen der Containereinheit und der Haupteinheit gegeneinander verursacht. Dieses Verdrehen reicht aus, um bei einer anschließend stattfindenden entgegengesetzten Relativbewegung in Axialrichtung von der Containereinheit relativ zur Haupteinheit ein Aufsetzen der Haltenocke auf einer der Gleitflächen zu verursachen, wobei diese Gleitfläche derart angestellt ist, dass die Haltenocke nach der leichten Relativdrehbewegung auf einer Anschlagsfläche aufsetzt. Damit ist der gekoppelte Zustand hergestellt.

Wird nun die Containereinheit nochmals an die Haupteinheit angepresst, so kommt es wieder aufgrund des Zusammenwirkens der Rampenstruktur und der Gegenfläche zu einer Relativdrehung zwischen Containereinheit und Haupteinheit, so dass diesmal die Haltenocke bis in eine Relativdrehstellung verschoben wird, von der aus sie anschließend auf eine zur vorgenannten Gleitfläche benachbarte Gleitfläche aufsetzt, die aufgrund ihrer Schrägstellung die Haltenocke in eine Unterbrechung zwischen den Anschlagsflächen führt. Es ist somit sowohl beim Ankoppeln als auch beim Abkoppeln der Containereinheit vorgesehen, dass es jeweils zu einer zweigeteilten rotativen Bewegung kommt, deren erster Teil durch das Anpressen der Kopplungsteileinrichtungen aneinander verursacht wird, und deren zweiter Teil durch das anschließende Abgleiten der Haltenocke an einer der Gleitflächen verursacht wird.

Es kann weiterhin vorzugsweise eine Federeinrichtung, insbesondere in Form einer Schraubenfeder, vorgesehen sein, die im gekoppelten Zustand der Kopplungseinrichtung zwischen den Kopplungsteileinrichtungen diese in einer Trennrichtung gegeneinander kraftbeaufschlagt.

Die Federeinrichtung sorgt dafür, dass ein Zusammendrücken der Kopplungsteileinrichtungen nur bei gleichzeitiger Verformung der Federeinrichtung und somit gegen deren Kraft erfolgen kann. Dies führt dazu, dass nach der Kraftbeaufschlagung der Kopplungsteileinrichtungen aufeinander zu die Kopplungsteileinrichtungen sich von selbst wieder leicht voneinander trennen, damit im Zuge dieser Bewegung die Haltenocke auf der Gleitfläche aufsetzen kann.

Die Federeinrichtung kann insbesondere an einer der Kopplungsteileinrichtungen festgelegt sein und sich in Richtung der anderen Kopplungsteileinrichtung erstrecken. An der anderen Kopplungsteileinrichtung ist vorzugsweise eine Führungsstruktur für die Feder vorgesehen, die die Feder bei Annäherung der Kopplungsteileinrichtungen führt.

Bei einer besonderen Gestaltung ist die die Federeinrichtung einstückig mit einer der Kopplungseinrichtungen ausgebildet. Die Verwendung eines einstückig mit einem vorzugsweise als Kunststoffteil ausgebildeten Teils der Kopplungseinrichtung ist fertigungstechnisch von Vorteil. Obwohl grundsätzlich bevorzugt wird, dass die Federeinrichtung an der der Haupteinheit zugeordneten Kopplungsteileinrichtung vorgesehen ist, kann es bei einer solchen einstückig vorgesehenen Kunststofffeder von Vorteil sein, wenn diese an der Kopplungsteileinrichtung der Containereinheit vorgesehen ist, da hierdurch ihre erforderliche Lebensdauer beschränkt ist und somit Relaxationserscheinungen in der Kunststofffeder weniger Relevanz haben. Findet eine metallische Feder Verwendung, so ist diese vorzugsweise auf Seiten der Haupteinheit festgelegt.

Die Containereinheit verfügt über eine Ausgangsöffnung, durch die die Flüssigkeit in Richtung der Pumpeinrichtung strömen kann. Diese Ausgangsöffnung ist im Lieferzustand vorzugsweise durch eine Membran verschlossen. Zum Öffnen dieses Verschlusses kann an einer der Kopplungsteileinrichtung der Haupteinheit eine Öffnungshülse vorgesehen sein, die beim Ankoppeln der Containereinheit die Membran durchsticht und dadurch die Containereinheit öffnet.

Das Verschließen der Containereinheit mit einer Membran im Lieferzustand ermöglicht es, das Öffnen alleine durch das Einschieben der Containereinheit zu bewirken, indem die Membran gegen die vorzugsweise mit einer Schneidspitze versehene Öffnungshülse gedrückt wird. Eine solche Membran kann einstückiger Teil der containerseitigen Kopplungsteileinrichtung sein oder an dieser angeschweißt oder angeklebt sein. Eine alternative Gestaltung zu einer Membran sieht vor, dass eine Verschlusskugel an der Öffnung der Containereinheit anliegt, die durch leichten Überdruck in der Containereinheit in Position gehalten wird.

Die Öffnungshülse kann auch dafür genutzt werden, an ihrer Außenseite die Haltenocke oder mehrere Haltenocken anzuordnen.

Zusätzlich zur gesicherten Befestigung der Kopplungsteileinrichtungen aneinander verfügen die Kopplungsteileinrichtungen vorzugsweise auch über eine gemeinsame Klemmeinrichtung, durch die die Kopplungseinrichtung in einer Relativstellung, in der sie gegenüber der formschlüssig gesicherten Relativstellung weiter voneinander beabstandet sind, zueinander fixierbar sind.

Die Klemmeinrichtung ist eine kraftschlüssig oder formschlüssig wirkende Klemmeinrichtung, die bestimmungsgemäß beim Einschieben und/oder beim Herausziehen der Containereinheit aus der Haupteinheit in einer Zwischenstellung die Haupteinheit und die Containereinheit zueinander lagefixieren, wobei es sich um eine leicht überwindbare Fixierung handelt. Beispielsweise kann die durchstochene Membran in Zusammenwirkung mit der Öffnungshülse diese Klemmenrichtung bilden. Die Containereinheit kann ausgehend von dieser Lage zerstörungsfrei herausgezogen werden. Diese zur eigentlichen gesichert gekoppelten Lage zusätzliche Fixierlage erleichtert das Ankoppeln und Entkoppeln der Containereinheit, da die Containereinheit, selbst wenn sie beim Ankoppeln oder Abkoppeln losgelassen wird, sich nicht selbsttätig von der Haupteinheit trennt und zu Boden fällt, sondern im Bereich der Klemmeinrichtungzunächst hängen bleibt.

Die Kopplungsteileinrichtung der Haupteinheit ist vorzugsweise als Kunststoffteil ausgebildet, welches mindestens zwei Komponenten ausgewählt aus den Komponenten der Öffnungshülse, eines Festlegungsbereichs für die Federeinrichtung und einer Rampenstruktur in sich vereint. Vorzugsweise sind alle drei Komponenten in dem einen Bauteil vereint. Gegenüberliegend hierzu ist vorzugsweise auch die Kopplungsteileinrichtung an der Containereinheit durch ein einstückiges Bauteil, insbesondere aus Kunststoff, gebildet, welches mindestens zwei und vorzugsweise drei der Komponenten, ausgewählt aus den Komponenten umfassend die Anschlagsflächen, die Gleitflächen und die Rampenstruktur, in sich vereint.

Das Gehäuse des Flüssigkeitsspenders weist wie eingangs erwähnt vorzugsweise eine Stiftform auf, wobei die Länge ohne Berücksichtigung einer eventuell vorgesehenen Kappe insbesondere vorzugsweise mindestens 100 mm beträgt, vorzugsweise mindestens 120mm, und der maximale Durchmesser insbesondere vorzugsweise höchstens 18 mm beträgt. Die Betätigungsfläche der Pumpeinrichtung kann zur Betätigung insbesondere orthogonal zu einer Haupterstreckungsrichtung des Flüssigkeitsspenders ausgebildet. Zumindest im Bereich der Betätigungsfläche weist der Spender vorzugsweise einen Durchmesser von höchstens 22 mm auf.

Der beschriebene Flüssigkeitsspender dient insbesondere dem Zweck, kosmetische oder pharmazeutische Flüssigkeiten auszutragen. Der Flüssigkeitsspeicher eines erfindungsgemäße Flüssigkeitsspeichers ist vorzugsweise befüllt mit pharmazeutische oder kosmetische Flüssigkeit zur topischen Applikation, mit einem kosmetischen und/oder pharmazeutisches Hautpflegeprodukt, mit einer Make-Up-Flüssigkeit, mit Lip-Gloss, mit Nagellack, mit einer Mascara- oder Lidschattenflüssigkeit oder mit einem Make-Up-Entferner oder Nagellack-Entferner.

Je nach Anwendungszweck sind verschiedene Ausgestaltungen betreffend den Applikator denkbar, an dem die Austragöffnung vorgesehen ist. Um dosiert Flüssigkeit verteilen zu können, nachdem diese zuvor bereits ausgetragen wurde, eignet sich eine Applikatorgestaltung mit einem Schwamm oder einer textile Applikationsfläche. Eine solche Applikationsfläche oder auch eine vom Austragkanal durchdrungene Applikationsfläche aus Kunststoff, Keramik oder Metall kann gegenüber der Haupterstreckungsachse des vorzugsweise stiftförmigen Spenders leicht schräggestellt sein, vorzugsweise in einem Winkel zwischen 20° um 70°, um korrespondierend mit der bestimmungsgemäßen Handhabung des Flüssigkeitsspenders in Art eines Stiftes im Betrieb etwas parallel zur Hautoberfläche ausgerichtet zu sein. Anderweitige mögliche Applikatorgestaltung umfassen die Anordnung einer drehbaren Applikationsrolle oder Applikationskugel im Bereich der Austragöffnung, wie es von Deorollern und dergleichen bekannt ist. Je nach Anwendungszweck, beispielsweise für den Austrag von Mascara, ist auch eine Bürste am Applikator zweckmäßig.

Beim erfindungsgemäßen Flüssigkeitsspender ist vorgesehen, dass bestimmungsgemäß der Container vom Benutzer ausgetauscht wird. Entsprechend betrifft die Erfindung auch ein Set, bei dem neben der Haupteinheit mindestens zwei Containereinheiten vorgesehen sind.

### KURZBESCHREIBUNG DER ZEICHNUNGEN

Weitere Vorteile und Aspekte der Erfindung ergeben sich aus den Ansprüchen und aus der nachfolgenden Beschreibung eines bevorzugten Ausführungsbeispiels der Erfindung, das nachfolgend anhand der Figuren erläutert ist.
Fig. 1 und 2 zeigen den erfindungsgemäßen Spender in einer geschnittenen und einer ungeschnittenen Darstellung.
Fig. 3 zeigt den Spender der Figur 1 vor dem Einfügen der Containereinheit in den Aufnahmeschacht der Haupteinheit.
Die Fig. 4A bis 4C und 5A bis 5C zeigen die beiden Kopplungsteileinrichtungen der Kopplungseinrichtung zum Befestigen der Containereinheit an der Haupteinheit.
Fig. 6A bis 6C, 7A bis 7C und 8A bis 8C zeigen die Ankopplungsablauf zum Ankoppeln der Containereinheit an die Haupteinheit.

### DETAILLIERTE BESCHREIBUNG DERAUSFÜHRUNGSBEISPIELE

Die Fig. 1 und 2 zeigen einen erfindungsgemäßen Flüssigkeitsspender 10 in einer Gesamtdarstellung.

Der Flüssigkeitsspender 10 weist grundsätzlich eine Stiftform auf und ist von außen mit Ausnahme des Applikators 70 und der Betätigungshandhabe 64 äußerlich grundsätzlich rotationssymmetrisch geformt. Bezug nehmend auf Fig. 2, in der der Flüssigkeitsspender 10 in geschnittener Darstellung und mit aufgesetzter Kappe 12 dargestellt ist, werden die Einzelkomponenten beschrieben. Der Flüssigkeitsspender 10 verfügt über eine Haupteinheit 60 mit einem Griffstück 61, an dem die Betätigungshandhabe 64 vorgesehen ist. Diese Betätigungshandhabe 64 ist in einer Durchbrechung 63 des Griffstücks 61 angeordnet und begrenzt eine Pumpkammer 65. Durch elastisches Eindrücken der Betätigungshandhabe 64 kann das Volumen der Pumpkammer 65 reduziert werden, so dass darin befindliche Flüssigkeit durch ein Überdruckventil 65A in Richtung einer Austragöffnung 72 am Applikator 70 gedrückt wird. Wird die Betätigungshandhabe 64 wieder losgelassen, so öffnet sich ein Überdruckventil 65B, welches zwischen der Pumpkammer 65 und einem Flüssigkeitsspeicher 24 vorgesehen ist, so dass unter dem Eindruck der Expansion der Pumpkammer 65 diese mit Flüssigkeit aus dem Flüssigkeitsspeicher 24 aufgefüllt wird.

Der Flüssigkeitsspeicher 24 ist Teil einer Containereinheit 20, die auf dem der Austragöffnung 72 abgewandten Ende in einen Aufnahmeschacht 66 der Haupteinheit 60 eingeschoben ist. Die Containereinheit 20 verfügt über eine im Weiteren noch näher erläuterte Kopplungsteileinrichtung 32, die im Zustand der Fig. 2 angekoppelt ist an einer haupteinheitsseitigen Kopplungsteileinrichtung 34.

Die Fig. 3 zeigt die Haupteinheit 60 und die Containereinheit 20 in getrennter Darstellung. Es ist zu ersehen, dass die Containereinheit 20 aus zwei Bauteilen besteht, nämlich einem endseitig geschlossenen Hülsenbauteil 21, welches das Volumen des Flüssigkeitsspeichers 24 definiert, und einem darauf aufgesetzten Bauteil 23, welches die Kopplungsteileinrichtung 32 zur Verfügung stellt.

In dem Zustand der Fig. 3, in dem die Containereinheit 20 noch nicht eingesetzt wurde, ist eine Ausgangsöffnung 22 der Containereinheit 20 noch verschlossen, wobei hierfür eine Membran 26 vorgesehen ist, die einstückiger Teil mit der containereinheitsseitigen Kopplungsteileinrichtung 32 ist. Die Containereinheit 20 ist somit aufgrund der Verwendung von nur zwei Bauteilen sehr wirtschaftlich herstellbar.

Die wesentlichen Komponenten der Haupteinheit 60 sind zuvor schon erläutert worden. Bezug genommen wird daher nur auf die haupteinheitsseitige Kopplungsteileinrichtung 34, die über eine mit einer Schneidspitze versehene Öffnungshülse 56 verfügt, welche bestimmungsgemäß beim Einsetzen der Containereinheit 20 die Membran 26 durchstößt.

Die beiden Kopplungsteileinrichtungen 32, 34 sind nachfolgend anhand der Fig. 4A bis 4C bzw. 5A bis 5C nochmals erläutert.

Die Fig. 4A bis 4C zeigen die haupteinheitsseitige Kopplungsteileinrichtung 34. Diese weist einen vergleichsweise einfachen Aufbau auf. Eine außenseitige Hülse 51 verfügt stirnseitig über eine verzahnungsartige Rampenstruktur 53 mit insgesamt 12 Zähnen 52, die in Art einer Stirnverzahnung angeordnet sind und jeweils über zwei Einzelrampen 54 verfügen. Zentrisch an der Kopplungsteileinrichtung 34 ist die genannte Öffnungshülse 56 vorgesehen, die bestimmungsgemäß zum Öffnen der genannten Membran vorgesehen ist und als Hohlrohr ausgebildet ist, um Flüssigkeit aus dem Flüssigkeitsspeicher 24 fördern zu können. In Radialrichtung weisen auf gegenüberliegenden Seiten zwei Haltenocken 50 von der Öffnungshülse 56 weg. Die Kopplungsteileinrichtung 34 verfügt darüber hinaus über einen Festlegungsbereich 58 zur Anbringung einer metallischen Schraubenfeder 55.

Die in den Fig. 5A bis 5C dargestellte Kopplungsteileinrichtung 32 auf Seiten der Containereinheit 20 verfügt ebenfalls entlang ihres äußeren Umfangs über eine verzahnungsartige Rampenstruktur 43. Von dieser Rampenstruktur 43 umgeben ist eine Innenhülse 47, wobei zwischen der Rampenstruktur 43 und der Innenhülse 47 eine Führungsstruktur 46 zur Aufnahme der genannten Schraubenfeder 55 vorgesehen ist.

An der Innenseite der Innenhülse 47 ist in Richtung der haupteinheitsseitigen Kopplungsteileinrichtung 34 weisend eine Einführstruktur 48 vorgesehen und auf der gegenüberliegenden Seite eine Haltestruktur40. Die Hattestruktur40 umfasst jeweils sechs Unterbrechungen 41 und sechs Anschlagsflächen 42, wobei jeweils zwischen den Unterbrechungen 41 und den Anschlagsflächen 42 Gleitflächen 45 vorgesehen sind.

Das Fügen der Kopplungseinrichtungen 30 bestehend aus den beiden Kopplungsteileinrichtungen 32, 34 ist anhand der Fig. 6A bis 8C verdeutlicht.

Die Fig. 6A bis 6C zeigen eine erste Phase, im Zuge derer die Containereinheit 20 in Richtung des Pfeils 6 in den Aufnahmeschacht 66 eingeschoben wird. Bei der Annäherung der Containereinheit 20 an die Kopplungsteileinrichtung 34 der Haupteinheit 60 wird die Öffnungshülse 56 in die Ausgangsöffnung 22 der Containereinheit 20 eingeschoben und durchstößt die Membran 26. Die Schraubenfeder 55 fährt gleichzeitig in die hierfür vorgesehene Führungsstruktur 46 ein, bis sie im Zustand der Fig. 6A bis 6C deren Grund erreicht, so dass eine fortgesetzte Bewegung der Containereinheit 20 in Richtung der Kopplungsteileinrichtung 34 gegen die Kraft dieser Schraubenfeder erfolgt. Kurz nachdem die Membran durch die Öffnungshülse 56 durchstoßen wurde, fahren die Haltenocken 50 in die Hülse 47 ein und werden von der Einführstruktur 48 in eine von sechs möglichen definierten Drehstellungen gebracht, wobei hierfür die Containereinheit 20 und die Haupteinheit 60 als Ganzes in geringem Umfang ihre Drehstellung zueinander ändern. Beim fortgesetzten Einschieben der Containereinheit 20 gelangen die Rampenstrukturen 43, 53 ab der Stellung der Fig. 7A bis 7C in Eingriff miteinander. Hierdurch kommt es zu einem weiteren Verdrehen der Haupteinheit 60 und der Containereinheit 20 relativ zueinander, bis der Zustand der Fig. 8A bis 8C erreicht ist, in welchem eine Soll-Drehrelativstellung zwischen der Haupteinheit 60 und der Containereinheit 20 erzielt ist. In dieser Soll-Relativstellung sind die Haltenocken 50 fluchtend zu Gleitflächen 45 der Kopplungsteileinrichtung 32 ausgerichtet, wobei es sich um solche Gleitflächen 45 handelt, die abschüssig in Richtung der Anschlagsflächen 42 ausgerichtet sind. Dies führt mit Wegfall der Kraftbeaufschlagung der Containereinheit 20 dazu, dass bei sich entspannender Federeinrichtung 55 die Haltenocken zunächst in Kontakt mit den genannten Gleitflächen kommen, an diesen abgleiten und dann gegen die Anschlagsflächen 42 gedrückt werden. Nun ist eine formschlüssige Sicherung der Kopplungsteileinrichtungen 32, 34 aneinander erzielt.

Die nach Entleerung der Containereinheit 20 stattfindende Trennung erfolgt analog.

Ausgehend von dem beschriebenen Zustand, bei dem Haltenocken 50 an den Anschlagsflächen 42 anliegen, erfolgt eine Kraftbeaufschlagung der Containereinheit 20 in gleiche Richtung 6 wie beim Koppeln, also in Richtung der Haupteinheit 60. Hierdurch werden die Haltenocken 50 aus den Vertiefungen der Anschlagsflächen 42 hinausgedrückt und die Rampenstrukturen 43, 53 kommen wieder in Eingriff miteinander. Sie führen wieder zu einem Verdrehen, so dass die Haltenocken wieder fluchtend zu Gleitflächen 45 angeordnet sind,jetzt jedoch zu Gleitflächen 45, die in Richtungvon Unterbrechungen 41 abschüssig ausgerichtet sind. Nun führt der Wegfall der Kraftbeaufschlagung am hinteren Ende der Containereinheit 20 dazu, dass die Haltenocken auf jene beschriebenen Gleitflächen 45 aufgesetzt werden, an diesen abgleiten und somit in die die Unterbrechungen 41 bildenden Kanäle eintauchen.

Da diese, wie beispielsweise in Fig. 5B gezeigt, durchgehend gestaltet sind, kann nunmehr die Containereinheit aus dem Aufnahmeschacht 66 der Haupteinheit 60 herausgezogen werden.

## Patentansprüche

1. Flüssigkeitsspender (10) für den Austrag von pharmazeutischen oder kosmetischen Flüssigkeiten mit den folgenden Merkmalen:
a. der Flüssigkeitsspender (10) weist einen Flüssigkeitsspeicher (24) zur Aufnahme der Flüssigkeit vor dem Austrag auf, und
b. der Flüssigkeitsspender (10) weist eine Austragöffnung (72) zum Austrag der Flüssigkeit auf, und
c. der Flüssigkeitsspender weist eine Pumpeinrichtung (62) mit Betätigungsfläche (64) zur manuellen Betätigung der Pumpeinrichtung (62) auf, mittels derer Flüssigkeit aus dem Flüssigkeitsspeicher zur Austragöffnung gefördert werden kann, wobei
d. der Flüssigkeitsspeicher (24) ist innerhalb einer wechselbaren Containereinheit (20) vorgesehen, die an eine Haupteinheit (60) umfassend die Pumpeinrichtung (62) und die Austragöffnung (72) ankoppelbar und von dieser abkoppelbar ist, und
e. zur wechselbaren Ankopplung der Containereinheit (20) an die Haupteinheit (60) ist eine Kopplungseinrichtung (30) vorgesehen, mittels derer die Containereinheit (20) durch Andrücken an die Haupteinheit (60) alternierend an diese ankoppelbar und von dieser lösbar ist, und
f. die Kopplungseinrichtung (30) verfügt über zwei Kopplungsteileinrichtungen (32, 34), wobei eine Kopplungsteileinrichtung (32) an der Containereinheit (20) und eine Kopplungsteileinrichtungen (34) an der Haupteinheit (60) vorgesehen ist.

2. Flüssigkeitsspender (10) nach Anspruch 1 mit dem folgenden Merkmal:
a. die Haupteinheit (60) verfügt über einen Aufnahmeschacht (66) zur Aufnahme der Containereinheit (20), wobei die Containereinheit (20) im an der Haupteinheit angekoppelten Zustand gegenüber einem Rand (68), der eine Öffnung des Aufnahmeschachtes (66) umlaufend umgibt, zurückgesetzt ist oder um 5 mm oder weniger herausragt, vorzugsweise um 2 mm oder weniger, insbesondere vorzugsweise um 1 mm oder weniger.

3. Flüssigkeitsspender (10) nach Anspruch 1 oder 2 mit den folgenden Merkmalen:
a. die beiden Kopplungsteileinrichtungen (32,34) sind derart aufeinander abgestimmt, dass sie in einem ineinander eingeschobenen Zustand gegeneinander um eine Drehachse (2) drehbar sind, und
b. an einer Kopplungsteileinrichtungen (34) ist mindestens eine Haltenocke (50) vorgesehen und an der anderen Kopplungsteileinrichtung ist eine korrespondierende Haltestruktur (40) mit in Umfangsrichtung durch Unterbrechungen (41) unterbrochene Anschlagsflächen (42) vorgesehen, so dass die Kopplungsteileinrichtungen (32, 34) in einer Relativdrehstellung in Richtung der Drehachse (2) voneinander gelöst werden können, wenn die Haltenocke (50) mit einer Unterbrechung (41) fluchtet, und in einer anderen Relativdrehstellung, in der die Haltenocke (50) mit einer Anschlagsfläche (42) fluchtet, in Richtung der Drehachse (2) gegen Lösen formschlüssig gesichert sind.

4. Flüssigkeitsspender (10) nach Anspruch 3 mit den folgenden Merkmalen:
a. an mindestens einer der Kopplungsteileinrichtungen (32, 34) ist eine verzahnungsartige Rampenstruktur (43) und an der anderen Kopplungseinrichtung eine hierzu korrespondierende Gegenfläche (53) vorgesehen, durch die die beiden Kopplungseinrichtungen (32, 34) gegeneinander um die Drehachse (2) in eine definierte Sollrelativdrehstellung verdreht werden, wenn sie axial aufeinander zu gedrückt werden, und
b. die Anzahl der in eine der Drehrichtungen wirkenden Einzelrampen (44) der Rampenstruktur stimmt mit der Summe der Anschlagsflächen (42) und der zwischen ihnen vorgesehenen Unterbrechungen (41) überein.

5. Flüssigkeitsspender (10) nach Anspruch 4 mit den folgenden Merkmalen:
a. an der Haltestruktur (40) sind in Umfangsrichtung erstreckte schräggestellte Gleitflächen (45) jeweils zwischen den Unterbrechungen (41) und den Anschlagsflächen (42) vorgesehen, und
b. in den Sollrelativdrehstellungen ist die Haltenocke (50) derart relativ zur Haltestruktur (40) ausgerichtet, dass sie mit einer der Gleitflächen (45) fluchtet.

6. Flüssigkeitsspender (10) nach einem der vorstehenden Ansprüche mit dem folgenden Merkmal:
a. es ist eine Federeinrichtung (55) vorgesehen, die im gekoppelten Zustand der Kopplungseinrichtung (30) zwischen den Kopplungsteileinrichtungen (32, 34) angeordnet diese in einer Trennrichtung gegeneinander kraftbeaufschlagt,
vorzugweise mit mindestens einem der folgenden Merkmale:
b. die Federeinrichtung (55) umfasst eine Schraubenfeder, und/oder
c. die Federeinrichtung (55) ist an einer der Kopplungsteileinrichtungen (34) festgelegt und erstreckt sich in Richtung der anderen Kopplungsteileinrichtung (32), und/oder
d. an der anderen Kopplungsteileinrichtung (32) ist eine Führungsstruktur (46) für die Feder vorgesehen, die die Feder bei Annäherung der Kopplungsteileinrichtungen (32, 34) führt und/oder
e. die Federeinrichtung (55) ist einstückig mit einer der Kopplungseinrichtungen (32, 34) ausgebildet.

7. Flüssigkeitsspender (10) nach einem der vorstehenden Ansprüche mit den folgenden Merkmalen:
a. Die Containereinheit (20) verfügt über eine Ausgangsöffnung (22), die im Lieferzustand durch eine Membran (26) verschlossen ist, und
b. an der Kopplungsteileinrichtung (34) der Haupteinheit (60) ist eine Öffnungshülse (56) vorgesehen, die beim Ankoppeln der Containereinheit (20) die Membran (26) durchsticht und dadurch die Containereinheit (20) öffnet.

8. Flüssigkeitsspender (10) nach Anspruch 7 mit dem folgenden Merkmal:
a. Die Haltenocke (50) ist an der Außenseite der Öffnungshülse (56) vorgesehen.

9. Flüssigkeitsspender (10) nach Anspruch 7 oder 8 mit dem folgenden Merkmal:
a. die Membran (26) ist einstückig mit der Kopplungsteileinrichtung (32) der Containereinheit (20) ausgebildet.

10. Flüssigkeitsspender (10) nach einem der vorstehenden Ansprüche 3 bis 9 mit dem folgenden Merkmal:
a. die Kopplungsteileinrichtungen (32, 34) verfügen über eine gemeinsame Klemmeinrichtung (57) durch die die Kopplungsteileinrichtung (32, 34) in einer Relativstellung, in der sie gegenüber der formschlüssig gesicherten Relativstellung weiter voneinander beabstandet sind, zueinander fixierbar sind.

11. Flüssigkeitsspender nach einem der Ansprüche 7 bis 10 mit dem folgenden Merkmal:
a. die Kopplungsteileinrichtung (34) der Haupteinheit (60) verfügt über ein Bauteil (57), welches sowohl die Öffnungshülse (56) als auch einen Festlegungsbereich (58) für die Federeinrichtung aufweist.

12. Flüssigkeitsspender (10) nach einem der vorstehenden Ansprüche mit mindestens einem der folgenden Merkmale:
a. ein Gehäuse des Flüssigkeitsspenders (10) weist eine Stiftform auf, wobei die Länge mindestens 100 mm beträgt und der maximale Durchmesser höchstens 18 mm beträgt, und/oder
b. die Betätigungsfläche (64) des Flüssigkeitsspenders (10) ist zur Betätigung orthogonal zu einer Haupterstreckungsrichtung (3) des Flüssigkeitsspenders (10) ausgebildet, und/oder
d. zumindest im Bereich der Betätigungsfläche (64) weist der Flüssigkeitsspender (10) einen Durchmesser von höchstens 22 mm auf.

13. Flüssigkeitsspender (10) nach einem der vorgesehen Ansprüche mit dem folgenden Merkmal:
a. der Flüssigkeitsspeicher (24) ist befüllt mit einer der folgenden Flüssigkeiten:
- pharmazeutische oder kosmetische Flüssigkeit zur topischen Applikation,
- kosmetische und/oder pharmazeutisches Hautpflegeprodukt,
- Make-Up-Flüssigkeit,
- Lip-Gloss,
- Nagellack,
- Mascara- oder Lidschattenflüssigkeit,
- Make-Up-Entferner oder Nagellack-Entferner

14. Flüssigkeitsspender (10) nach einem der vorgesehen Ansprüche mit dem folgenden Merkmal:
a. die Austragöffnung ist an einer Applikatorfläche vorgesehen, die gegenüber der Haupterstreckungsrichtung des Flüssigkeitsspenders angewinkelt ist, und/oder
b. die Austragöffnung ist an einem Applikator vorgesehen, der über einen Schwamm oder eine textile Applikationsfläche verfügt und/oder
c. die Austragöffnung ist mit einer drehbaren Applikationsrolle oder Applikationskugel zum Abrollen insbesondere auf der Haut des Nutzers versehen und/oder
d. der Applikator ist mit einer Bürste versehen, wobei die Austragöffnung vorzugsweise derart angeordnet ist, dass die die Austragöffnung austretende Flüssigkeit im Bereich von Borsten der Bürste austritt.

15. Flüssigkeitsspenderset mit den folgenden Merkmalen:
a. das Flüssigkeitsspenderset umfasst einen Flüssigkeitsspender (10) nach einem der vorstehenden Ansprüche mit einer Haupteinheit (60) und einer Containereinheit (20), und
b. das Flüssigkeitsspenderset umfasst mindestens eine weitere Containereinheit (20), die zur Ankoppelungan die Haupteinheit (60) ausgebildet ist.

## Claims

1. Liquid dispenser (10) for discharging pharmaceutical or cosmetic liquids, having the following features:
a. the liquid dispenser (10) has a liquid store (24) for receiving the liquid prior to discharge, and
b. the liquid dispenser (10) has a discharge opening (72) for discharging the liquid, and
c. the liquid dispenser has a pumping device (62) having an actuating surface (64) for the manual actuation of the pumping device (62), by means of which liquid can be conveyed from the liquid store to the discharge opening,
wherein
d. the liquid store (24) is provided within an exchangeable container unit (20), which is couplable to a main unit (60) comprising the pumping device (62) and the discharge opening (72), and is uncouplable therefrom, and
e. for the exchangeable coupling of the container unit (20) to the main unit (60) a coupling device (30) is provided, by means of which the container unit (20), by pressing against the main unit (60), is alternately couplable thereto and releasable therefrom, and
f. the coupling device (30) possesses two coupling members (32, 34), wherein one coupling member (32) is provided on the container unit (20), and one coupling member (34) on the main unit (60) .

2. Liquid dispenser (10) according to Claim 1, having the following feature:
a. the main unit (60) possesses a receiving shaft (66) for receiving the container unit (20), wherein the container unit (20), in the state coupled to the main unit, is set back from a rim (68) which circumferentially surrounds an opening of the receiving shaft (66), or protrudes by 5 mm or less, preferably by 2 mm or less, in particular preferably by 1 mm or less.

3. Liquid dispenser (10) according to Claim 1 or 2, having the following features:
a. the two coupling members (32, 34) are matched to one another in such a way that, in a state inserted one into the other, they are rotatable relative to one another about a rotational axis (2), and
b. on one coupling members (34) at least one retaining cam (50) is provided, and on the other coupling member a corresponding retaining structure (40) is provided having stop faces (42) interrupted in the peripheral direction by gaps (41), so that the coupling members (32, 34), in one relative rotation setting, can be released from one another in the direction of the rotational axis (2) when the retaining cam (50) is aligned with a gap (41), and in another relative rotation setting, in which the retaining cam (50) is aligned with a stop face (42), are secured against release in the direction of the rotational axis (2) in a positively locking manner.

4. Liquid dispenser (10) according to Claim 3, having the following features:
a. on at least one of the coupling members (32, 34) a gearing-like ramp structure (43) is provided, and on the other coupling device a mating surface (53) corresponding hereto is provided, by which the two coupling devices (32, 34) are rotated relative to one another about the rotational axis (2) into a defined desired relative rotation setting when they are pushed axially toward one another, and
b. the number of single ramps (44) of the ramp structure which act in one of the rotational directions corresponds to the sum of the stop faces (42) and the gaps (41) provided between them.

5. Liquid dispenser (10) according to Claim 4, having the following features:
a. on the retaining structure (40), inclined sliding surfaces (45) extended in the peripheral direction are respectively provided between the gaps (41) and the stop faces (42), and
b. in the desired relative rotation settings, the retaining cam (50) is oriented relative to the retaining structure (40) in such a way that it is aligned with one of the sliding surfaces (45) .

6. Liquid dispenser (10) according to one of the preceding claims, having the following feature:
a. there is provided a spring device (55), which in the coupled state of the coupling device (30), arranged between the coupling members (32, 34), applies a mutually opposing force to these in a separation direction,
preferably having at least one of the following features:
b. the spring device (55) comprises a helical spring, and/or
c. the spring device (55) is fixed on one of the coupling members (34) and extends in the direction of the other coupling member (32), and/or
d. on the other coupling member (32) a guide structure (46) is provided for the spring, which guides the spring during the convergence of the coupling members (32, 34), and/or
e. the spring device (55) is configured in one piece with one of the coupling devices (32, 34) .

7. Liquid dispenser (10) according to one of the preceding claims, having the following features:
a. the container unit (20) possesses an outlet opening (22), which in the delivery state is closed off by a membrane (26), and
b. on the coupling member (34) of the main unit (60) an opening sleeve (56) is provided, which, upon the coupling of the container unit (20), punctures the membrane (26) and thereby opens the container unit (20).

8. Liquid dispenser (10) according to Claim 7, having the following feature:
a. the retaining cam (50) is provided on the outer side of the opening sleeve (56).

9. Liquid dispenser (10) according to Claim 7 or 8, having the following feature:
a. the membrane (26) is configured in one piece with the coupling member (32) of the container unit (20).

10. Liquid dispenser (10) according to one of the preceding Claims 3 to 9, having the following feature:
a. the coupling members (32, 34) possess a common clamping device (57), by which the coupling member (32, 34), in a relative setting in which they are spaced further apart from one another compared to the relative setting which is secured in a positively locking manner, are fixable relative to one another.

11. Liquid dispenser according to one of Claims 7 to 10, having the following feature:
a. the coupling member (34) of the main unit (60) possesses an element (57), which has both the opening sleeve (56) and a fixing region (58) for the spring device.

12. Liquid dispenser (10) according to one of the preceding claims, having at least one of the following features:
a. a housing of the liquid dispenser (10) has a rod shape, wherein the length is at least 100 mm and the maximum diameter is at most 18 mm, and/or
b. the actuating surface (64) of the liquid dispenser (10) is configured for actuation orthogonally to a direction of principal extent (3) of the liquid dispenser (10), and/or
d. at least in the region of the actuating surface (64), the liquid dispenser (10) has a diameter of at most 22 mm.

13. Liquid dispenser (10) according to one of the preceding claims, having the following feature:
a. the liquid store (24) is filled with one of the following liquids:
- pharmaceutical or cosmetic liquid for topical application,
- cosmetic and/or pharmaceutical skin care product,
- make-up liquid,
- lip gloss,
- nail varnish,
- mascara or eyeshadow liquid,
- make-up remover or nail varnish remover.

14. Liquid dispenser (10) according to one of the preceding claims, having the following features:
a. the discharge opening is provided on an applicator surface which is angled in relation to the direction of principal extent of the liquid dispenser, and/or
b. the discharge opening is provided on an applicator which possesses a sponge or a textile application surface, and/or
c. the discharge opening is provided with a rotatable application roller or application ball for rolling down in particular on the skin of the user, and/or
d. the applicator is provided with a brush, wherein the discharge opening is preferably arranged such that the liquid exiting the discharge opening exits in the region of bristles of the brush.

15. Liquid dispenser set having the following features:
a. the liquid dispenser set comprises a liquid dispenser (10) according to one of the preceding claims, comprising a main unit (60) and a container unit (20), and
b. the liquid dispenser set comprises at least one further container unit (20), which is configured for coupling to the main unit (60).

## Revendications

1. Distributeur de liquide (10) destiné à dispenser des liquides cosmétiques ou pharmaceutiques doté des caractéristiques suivantes :
a. le distributeur de liquide (10) comporte un réservoir de liquide (24) pour accueillir le liquide avant dispensation, et
b. le distributeur de liquide (10) comporte une ouverture de dispensation (72) afin de dispenser le liquide, et
c. le distributeur de liquide comporte un dispositif de pompe (62) doté d'une surface d'actionnement (64) pour l'actionnement manuel du dispositif de pompe (62), au moyen duquel le liquide peut être acheminé du réservoir de liquide vers l'ouverture de dispensation,
dans lequel
d. le réservoir de liquide (24) est prévu à l'intérieur d'une unité de conteneur (20) amovible, laquelle peut être accouplée à une unité principale (60) comprenant le dispositif de pompe (62) et l'ouverture de dispensation (72) et peut être découplée de celle-ci, et
e. un dispositif de couplage (30) est prévu pour le couplage amovible de l'unité de conteneur (20) à l'unité principale (60), au moyen duquel l'unité de conteneur (20) peut, en appuyant sur l'unité principale (60), alternant être accouplée à celle-ci et détachée de celle-ci, et
f. le dispositif de couplage (30) dispose de deux dispositifs partiels de couplage (32, 34), dans lequel un dispositif partiel de couplage (32) est prévu sur l'unité de conteneur (20) et un dispositif partiel de couplage (34) est prévu sur l'unité principale (60) .

2. Distributeur de liquide (10) selon la revendication 1 doté de la caractéristique suivante :
a. l'unité principale (60) dispose d'un puits de réception (66) pour recevoir l'unité de conteneur (20), dans lequel, dans un état accouplé à l'unité principale, l'unité de conteneur (20) est reculée contre un bord (68) entourant de manière périphérique une ouverture du puits de réception (66) ou le dépasse de 5 mm ou moins, de préférence de 2 mm ou moins, en particulier de 1 mm ou moins.

3. Distributeur de liquide (10) selon la revendication 1 ou 2 doté des caractéristiques suivantes :
a. les deux dispositifs partiels de couplage (32, 34) sont adaptés l'un à l'autre de telle sorte qu'ils peuvent tourner l'un par rapport à l'autre autour d'un axe de rotation (2) dans un état inséré l'un dans l'autre, et
b. au moins un ergot de maintien (50) est prévu sur un dispositif partiel de couplage (34) et une structure de maintien (40) correspondante dotée de surfaces de butée (42) interrompues par des ruptures (41) dans la direction du pourtour est prévue sur l'autre dispositif partiel de couplage, de sorte que les dispositifs partiels de couplage (32, 34) peuvent être détachés l'un de l'autre dans la direction de l'axe de rotation (2) dans une position angulaire relative, lorsque l'ergot de maintien (50) s'aligne avec une rupture (41), et sont assurés par complémentarité de forme dans la direction de l'axe de rotation (2) dans une autre position angulaire relative, lorsque l'ergot de maintien (50) s'aligne avec une surface de butée (42).

4. Distributeur de liquide (10) selon la revendication 3 doté des caractéristiques suivantes :
a. sur au moins un des dispositifs partiels de couplage (32, 34) est prévue une structure de châssis engrenée (43) et sur l'autre dispositif partiel de couplage est prévue une contre-surface (53) correspondante, par lesquelles les deux dispositifs partiels de couplage (32, 34) sont tournés l'un par rapport à l'autre autour de l'axe de rotation (2) dans une position angulaire relative de consigne définie, lors qu'ils sont axialement poussés l'un vers l'autre, et
b. le nombre de châssis individuels (44) de la structure de châssis opérant dans une des directions de rotation concorde avec la somme des surfaces de butée (42) et des ruptures (41) prévues entre celles-ci.

5. Distributeur de liquide (10) selon la revendication 4 doté des caractéristiques suivantes :
a. sur la structure de maintien (40) sont prévues respectivement entre les ruptures (41) et les surfaces de butée (42) des surfaces lisses inclinées (45) s'étendant dans la direction circonférentielle, et
b. dans les positions angulaires relatives de consigne, l'ergot de maintien (50) est orienté par rapport à la structure de maintien (40) de telle sorte qu'il s'aligne avec une des surfaces lisses (45).

6. Distributeur de liquide (10) selon l'une des revendications précédentes doté de la caractéristique suivante :
a. un dispositif élastique (55) agencé entre les dispositifs partiels de couplage (32, 34) est prévu, lequel soumet ceux-ci à une force dans une direction de séparation l'un par rapport à l'autre dans l'état couplé du dispositif de couplage (30),
de préférence doté d'au moins une des caractéristiques suivantes :
b. le dispositif élastique (55) comprend un ressort hélicoïdal, et/ou
c. le dispositif élastique (55) est fixé à un des dispositifs partiels de couplage (34) et s'étend dans la direction de l'autre dispositif partiel de couplage (32), et/ou
d. sur l'autre dispositif partiel de couplage (32) est prévue une structure de guidage (46) pour le ressort, laquelle guide le ressort lors du rapprochement des dispositifs partiels de couplage (32, 34) et/ou
e. le dispositif élastique (55) est réalisé d'une pièce avec un des dispositifs partiels de couplage (32, 34).

7. Distributeur de liquide (10) selon l'une des revendications précédentes doté des caractéristiques suivantes :
a. l'unité de conteneur (20) dispose d'une ouverture de sortie (22), laquelle est fermée par une membrane (26) dans l'état de livraison, et
b. sur le dispositif partiel de couplage (34) de l'unité principale (60) est prévu un manchon d'ouverture (56), lequel passe au travers de la membrane (26) lors de l'accouplement de l'unité de conteneur (20) et ouvre ainsi l'unité de conteneur (20).

8. Distributeur de liquide (10) selon la revendication 7 doté de la caractéristique suivante :
a. l'ergot de maintien (50) est prévu sur la face externe du manchon d'ouverture (56).

9. Distributeur de liquide (10) selon la revendication 7 ou 8 doté de la caractéristique suivante :
a. la membrane (26) est conçue d'une pièce avec le dispositif partiel de couplage (32) de l'unité de conteneur (20).

10. Distributeur de liquide (10) selon l'une des revendications précédentes 3 à 9 doté de la caractéristique suivante :
a. les dispositifs partiels de couplage (32, 34) disposent d'un dispositif de pince (57), par lequel les dispositifs partiels de couplage (32, 34) sont blocables l'un par rapport à l'autre, dans une position relative où ils sont plus écartés l'un de l'autre que dans la position relative assurée par complémentarité de formes.

11. Distributeur de liquide selon l'une des revendications 7 à 10 doté de la caractéristique suivante :
a. le dispositif partiel de couplage (34) de l'unité principale (60) dispose d'une pièce (57), laquelle comporte aussi bien le manchon d'ouverture (56) qu'une zone de fixation (58) pour le dispositif élastique.

12. Distributeur de liquide (10) selon l'une des revendications précédentes doté d'au moins une des caractéristiques suivantes :
a. un boîtier du distributeur de liquide (10) comporte une forme de bâton, dans lequel la longueur est d'au moins 100 mm et le diamètre maximal est d'au plus 18 mm, et/ou
b. la surface d'actionnement (64) du distributeur de liquide (10) est réalisée pour l'actionnement de manière orthogonale à une direction d'étendue principale (3) du distributeur de liquide (10), et/ou d. le distributeur de liquide (10) comporte au moins dans la zone de la surface d'actionnement (64) un diamètre d'au plus 22 mm.

13. Distributeur de liquide (10) selon l'une des revendications précédentes doté de la caractéristique suivante :
a. le distributeur de liquide (24) est rempli d'un des liquides suivants :
- liquide pharmaceutique ou cosmétique pour l'application topique,
- produit de soin de la peau cosmétique et/ou pharmaceutique,
- liquide de maquillage,
- brillant à lèvres,
- vernis à ongles,
- liquide de mascara ou d'ombre à paupières,
- démaquillant ou dissolvant pour vernis à ongles.

14. Distributeur de liquide (10) selon l'une des revendications précédentes doté des caractéristiques suivantes :
a. l'ouverture de dispensation est prévue sur une surface d'application, laquelle forme un angle par rapport à la direction d'étendue principale du distributeur de liquide, et/ou
b. l'ouverture de dispensation est prévue sur un applicateur, lequel dispose d'une éponge ou d'une surface d'application textile et/ou
c. l'ouverture de dispensation est dotée d'un rouleau applicateur tournant ou d'une bille d'application destinée au roulement en particulier sur la peau de l'utilisateur et/ou
d. l'applicateur est doté d'une brosse, dans lequel l'ouverture de dispensation est de préférence agencée de telle sorte qu'elle dispense le liquide sortant de l'ouverture de dispensation dans la zone des poils de la brosse.

15. Ensemble distributeur de liquide doté des caractéristiques suivantes :
a. l'ensemble distributeur de liquide comprend un distributeur de liquide (10) selon l'une des revendications précédentes doté d'une unité principale (60) et d'une unité de conteneur (20), et
b. l'ensemble distributeur de liquide comprend au moins une unité de conteneur (20) supplémentaire, laquelle est conçue pour s'accoupler sur l'unité principale (60).
